# EUROPÄISCHE PATENTSCHRIFT

(11) **EP 0 297 419 B1**
(45) Veröffentlichungstag und Bekanntmachung des Hinweises auf die Patenterteilung: **05.01.1994**
(21) Anmeldenummer: 88109963.4
(22) Anmeldetag: 23.06.1988
(51) Int. Cl.: E05C 17/32

(54) **Fenstersteller für Klappfenster**
Operating device for flap windows
Dispositif de manoeuvre pour fenêtres à rabat

(30) Priorität: 02.07.1987 DK 3392/87
(43) Veröffentlichungstag der Anmeldung: 04.01.1989
(73) Patentinhaber: MILA BESLAG A/S, 3490 Kvistgard (DK)
(72) Erfinder: Torup-Nielsen, Lars, DK-3070 Snekkersten (DK)
(74) Vertreter: Koepsell, Helmut, Dipl.-Ing.

(56) Entgegenhaltungen:
- EP-A- 0 277 375
- NL-A- 7 405 631
- NL-C- 133 703

## Beschreibung

Die Erfindung betrifft einen Fenstersteller mit einem Ausstellarm, der als Kniehebel ausgebildet ist, dessen freie Enden jeweils über ein Flügelschwenkgelenk, das unten am Blendrahmen eines Klappfensters befestigt ist bzw. über ein Rahmenschwenkgelenk, das Teil eines am Blendrahmen befestigten Rahmenteils ist, mit Blendrahmen bzw. Rahmenteil verbunden sind derart, daß der Ausstellarm, wenn das Fenster geschlossen ist, in eine zum Fenster parallele Lage geschwenkt werden kann.

Derartige Fenstersteller sind bekannt. Sie haben sich im Gebrauch bewährt. So zeigt die NL-A-133.703 oder NL-A-7 405 631 eine Ausführung, bei welcher der Fenstersteller nach dem Schließen nach einer Seite verschwenkt werden kann und eine parallele Lage zum Fenster erreicht. Diese parallele Lage ist wichtig, wenn Vorhänge und Jalousien vor dem Fenster heruntergelassen werden sollen. Eine einbruchssichere Spalt- oder Dauerlüftung bei heruntergelassenen Vorhängen oder Jalousien ist jedoch nicht möglich, da dann, wie aus der NL-A-750619 hervorgeht, der Fenstersteller in den Raum hineinragt. Allerdings ist dieser Fenstersteller für die Spalt-oder Dauerlüftung wenig geeignet, da er von der Außenseite geöffnet und daher nicht als einbruchsicher bezeichnet werden kann.

Aufgabe der Erfindung ist es, einen Fenstersteller der eingangs beschriebenen Art so weiterzuentwickeln, daß die vorerwähnten Nachteile vermieden werden, wobei der Fenstersteller auch bei Spalt- oder Dauerlüftung parallel zum Rahmen und Bügel verlaufen und außerdem einbruchssicher sein soll.

Diese Aufgabe wird erfindungsgemäß dadurch gelöst, daß das Rahmenschwenkgelenk mit einer lotrechten Welle verbunden ist, die fest mit dem Kniehebel verbunden und drehbar in einem Schlitz im Rahmenteil gelagert ist, und der Schlitz sich rechtwinklig zur Fensterebene erstreckt, daß das Rahmenteil zwei voneinander getrennte, zur Fensterebene parallele Stege aufweist und daß auf der Welle zwischen diesen Stegen eine Exzenterplatte fest angebracht ist, die so ausgebildet und dimensioniert ist, daß sie, wenn der Ausstellarm in Schließstellung des Fensters in die eine Richtung parallel zur Fensterebene geschwenkt wird, am äußeren Steg des Rahmenteils anliegt und das Fenster in geschlossener Stellung verriegelt, während die Exzenterplatte, wenn der Ausstellarm in die entgegengesetzte Richtung in eine Stellung parallel zur Fensterebene geschwenkt ist, am inneren Steg des Rahmenteils anliegt, wobei die Achse im Schlitz verschoben wird, so daß das Fenster vom gleichzeitig verschwenkten Ausstellarm in eine verriegelte Spaltlüftungsstellung gebracht wird.

Bei einem Verschwenken des Fensterstellers in entgegengesetzter Richtung, z. B. nach links, ergibt sich eine Spalt- oder Dauerlüftung. Hierbei verläuft der Fenstersteller parallel zu Blendrahmen und Flügel. Er ragt somit nicht in den Raum hinein, so daß er auch bei Vorhandensein von Vorhängen und Jalousien nicht stört. Der Lüftungsspalt ist so bemessen, daß der Fenstersteller auch von der Außenseite nicht betätigt werden und somit als einbruchsicher angesehen werden kann. Auch bei dieser Stellung in Spalt- oder Dauerlüftung des Flügels bleibt der Fenstersteller verriegelt. Der verriegelte Fenstersteller drückt den Flügel bei der Schwenkbewegung auf Spalt- oder Dauerlüftung über eine Exzenterplatte in Zusammenwirken mit einem Führungsschlitz für die Achse im Blendrahmenbock um Spaltbreite zur Außenseite. Bei der entgegengesetzten Schwenkbewegung bleibt das Drehen der Exzenterplatte unwirksam, was die Lage des Fensterstellers betrifft. Hierbei wird nur eine parallele Lage zu Blendrahmen und Flügel erreicht.

In der Zeichnung ist ein Ausführungsbeispiel der Erfindung im Schema dargestellt. Es zeigen:
- Fig. 1: die Seitenansicht des Fensterstellers in geöffneter Stellung,
- Fig. 2: die Seitenansicht des Fensterstellers in geschlossener, nicht verschwenkter Stellung,
- Fig. 3: eine Teilansicht des Fensterstellers in geschlossener, nicht verschwenkter Stellung,
- Fig. 4: die Draufsicht im Schnitt durch den Fenstersteller, in geschlossener, nicht verschwenkter Stellung,
- Fig. 5: die Seitenansicht des Fensterstellers in geschlossener, verschwenkter Stellung,
- Fig. 6: die Draufsicht im Schnitt durch den Fenstersteller in geschlossener, verschwenkter Stellung,
- Fig. 7: die Seitenansicht des Fensterstellers in verschwenkter Stellung bei Spalt- oder Dauerlüftung,
- Fig. 8: die Draufsicht im Schnitt durch den Fenstersteller in verschwenkter Stellung bei Spalt- oder Dauerlüftung.

Der Fenstersteller nach der Erfindung weist einen Ausstellarm 1, der über das Flügelschwenkgelenk 3 und den am Flügel 5 befestigten Flügelbock 4 mit dem Flügel 5 verbunden ist, und einen Ausstellarm 2 auf, der im Punkt 1a mit dem Ausstellarm 1 und über ein zweites Rahmenschwenkgelenk 7 mit dem Blendrahmenbock 8 am Blendrahmen 6 verbunden ist. In dem Blendrahmenbock 8 befindet sich eine Exzenterplatte 9, die durch eine Achse 10 mit dem Rahmenschwenkgelenk 7 verbunden ist. Der Blendrahmenbock 8 weist zwei Stege 8a und 8b auf. Außerdem ist der Blendrahmenbock 8 mit einem Durchdringungsschlitz 8c versehen, durch den die Achse 10 bei der Schwenkbewegung geführt wird, um eine seitliche Verschiebung des Fensterstellers zu verhindern. Die Exzenterplatte 9 stützt sich bei der Schwenkbewegung an den Stegen 8a und 8b ab. Bei der Schwenkbewegung des Fensterstellers aus der Schließstellung in die parallele Lage stützt sich die Exzenterplatte 9 an dem Steg 8a des Blendrahmenbocks 8 ab und macht eine zentrische Bewegung und hält dabei den Flügel 5 in der verriegelten Schließstellung. Bei der Schwenkbewegung des Fensterstellers aus der Schließstellung in die Spalt- oder Dauerlüftungs-Stellung sützt sich die Exzenterplatte 9 am Steg 8b des Blendrahmensbocks 8 und drückt den Fenstersteller in Verbindung mit der Achse 10, die in dem Durchdringungsschlitz 8c geführt ist, nach der Außenseite, wobei der Flügel 5 die gewünschte Spalt- oder Dauerlüftungs-Stellung erreicht. Der Fenstersteller bleibt verriegelt und liegt ebenfalls parallel zu Blendrahmen 6 und Flügel 5.

## Patentansprüche

1. Fenstersteller mit einem Ausstellarm, der als Kniehebel (1, 2) ausgebildet ist, dessen freie Enden jeweils über ein Flügelschwenkgelenk (3), das unten am Blendrahmen (5) eines Klappfensters befestigt ist bzw. über ein Rahmenschwenkgelenk (7), das Teil eines am Blendrahmen (6) befestigten Rahmenteils (8) ist, mit Blendrahmen bzw. Rahmenteil verbunden sind derart, daß der Ausstellarm (1, 2), wenn das Fenster geschlossen ist, in eine zum Fenster parallele Lage geschwenkt werden kann, dadurch gekennzeichnet, daß das Rahmenschwenkgelenk (7) mit einer lotrechten Welle (10) verbunden ist, die fest mit dem Kniehebel (12) verbunden und drehbar in einem Schlitz (8c) im Rahmenteil (8) gelagert ist, und der Schlitz (8c) sich rechtwinklig zur Fensterebene erstreckt, daß das Rahmenteil (8) zwei voneinander getrennte, zur Fensterebene parallele Stege (8a, 8b) aufweist und daß auf der Welle (10) zwischen diesen Stegen (8a, 8b) eine Exzenterplatte (9) fest angebracht ist, die so ausgebildet und dimensioniert ist, daß sie, wenn der Ausstellarm (1, 2 in Fig. 3, 4) in Schließstellung des Fensters in die eine Richtung parallel zur Fensterebene gechwenkt wird, am äußeren Steg (8a in Fig. 5, 6) des Rahmenteils (8) anliegt und das Fenster in geschlossener Stellung verriegelt, während die Exzenterplatte (9), wenn der Ausstellarm (1, 2) in die entgegengesetzte Richtung in eine Stellung parallel zur Fensterebene geschwenkt ist, am inneren Steg (8b) des Rahmenteils (8) anliegt, wobei die Achse (10) im Schlitz (8c) verschoben wird, so daß das Fenster vom gleichzeitig verschwenkten Ausstellarm (1, 2 in Fig. 7, 8) in eine verriegelte Spaltlüftungsstelleung gebracht wird.

## Claims

1. A window operating device comprising an actuating arm which is in the form of an elbow lever (1, 2) whose free ends are respectively connected by way of a window leaf pivot hinge (3) which is fixed at the bottom to the frame structure (5) of a flap window and by way of a frame pivot hinge (7) which is part of a frame member (8) fixed to the fixed frame structure (6), to the window frame structure and the frame member respectively, in such a way that the actuating arm (1, 2), when the window is closed, can be pivoted into a position parallel to the window, characterised in that the frame pivot hinge (7) is connected to a perpendicular shaft (10) which is fixedly connected to the elbow lever (1, 2) and is rotatably mounted in a slot (8c) in the frame member (8) and the slot (8c) extends at a right angle to the plane of the window, that the frame member (8) has two limb portions (8a, 8b) which are separated from each other and which are parallel to the plane of the window, and that fixedly mounted on the shaft (10) between said limb portions (8a, 8b) is an eccentric plate (9) which is of such a configuration and dimension that, when the actuating arm (1, 2 in Figures 3 and 4) is pivoted in the closed position of the window in the one direction parallel to the plane of the window, the eccentric plate (9) bears against the outer limb portion (8a in Figures 5 and 6) of the frame member (8) and locks the window in the closed position while, when the actuating arm (1, 2) is pivoted in the opposite direction into a position parallel to the plane of the window, the eccentric plate (9) bears against the inner limb portion (8b) of the frame member (8), the shaft (10) being displaced in the slot (8c), so that the window is moved by the simultaneously pivoted actuating arm (1, 2 in Figures 7 and 8) into a locked position for providing a ventilation gap.

## Revendications

1. Dispositif de manoeuvre pour une fenêtre, comportant un bras d'extension (1,2) constitué par un levier articulé à grenouillère ayant une extrémité libre fixée à un châssis mobile (5) de la fenêtre qui s'ouvre en auvent, cette fixation étant assurée par l'intermédiaire d'une patte articulée (3) montée sur une traverse inférieure du châssis (5), l'autre extrémité libre du bras d'extension (1,2) étant fixée au dormant (6) de la fenêtre, par l'intermédiaire d'une autre patte articulée (7) qui fait partie d'une attache (8) solidaire du dormant (6) de la fenêtre, le montage étant tel qu'en position de fermeture de la fenêtre on peut faire pivoter le bras d'extension (1,2) pour l'amener dans une position parallèle à la fenêtre, caractérisé en ce que la patte articulée (7) associée au dormant (6) est reliée à un pivot vertical (10) qui est fixé rigidement au bras d'extension (1,2) en étant monté de manière pivotante dans une rainure (8c) de l'attache (8) solidaire du dormant, cette rainure étant orientée perpendiculairement au plan de la fenêtre, en ce que l'attache (8) solidaire du dormant comporte deux faces de bordure (8a,8b) séparées l'une de l'autre et parallèles au plan de la fenêtre, et en ce qu'une plaque excentrique (9) rigidement liée au pivot (10) est disposée entre les deux faces de bordure (8a,8b), cette plaque excentrique (9) ayant une configuration et des dimensions telles que, lorsqu'on fait pivoter le bras d'extension (1,2 ; figures 3,4), en position de fermeture de la fenêtre, pour l'amener dans une direction parallèle au plan de celle-ci, la plaque excentrique (9) vient porter contre la face de bordure extérieure (8a ; figures 5,6) de l'attache (8) solidaire du dormant, assurant le verrouillage de la fenêtre en position de fermeture, alors que, lorsqu'on fait pivoter le bras d'extension (1,2) pour l'orienter dans la direction opposée parallèlement au plan de la fenêtre, la plaque excentrique (9) vient porter contre la face de bordure interne (8b) de l'attache (8) solidaire du dormant, si bien qu'en faisant ainsi coulisser le pivot (10) dans la rainure (8c) par le pivotement simultané du bras d'extension (1,2 ; figures 7,8) on peut amener la fenêtre dans une position entr'ouverte d'aération, où elle se trouve verrouillée.
